# EUROPÄISCHE PATENTSCHRIFT

(11) **EP 0 102 553 B1**
(45) Veröffentlichungstag und Bekanntmachung des Hinweises auf die Patenterteilung: **06.11.1985**
(21) Anmeldenummer: 83107889.4
(22) Anmeldetag: 10.08.1983
(51) Int. Cl.: A47F 7/14, A47F 5/04

(54) **Vorrichtung zur Schaustellung von flachen Gegenständen**
Device for displaying flat articles
Dispositif pour la présentation d'objets plats

(30) Priorität: 08.09.1982 DE 8225277 U
(43) Veröffentlichungstag der Anmeldung: 14.03.1984
(73) Patentinhaber: Hannecke, Wolf-Dietrich, D-3410 Northeim (DE)
(72) Erfinder: Hannecke, Wolf-Dietrich, D-3410 Northeim (DE)
(74) Vertreter: Röse, Horst

## Beschreibung

Die Erfindung bezieht sich auf eine Vorrichtung zur Schaustellung von flachen Gegenständen, insbesondere von Aufzeichnungsträgern wie Postkarten, Fotografien und dergleichen, mit einer waagerechten Bodenplatte und wenigstens zwei nach oben offenen, zur aufrechten Aufnahme der Gegenstände dienenden, langgestreckten Stellfächern, die durch jeweils zwei seitliche auf der Bodenplatte angeordnete senkrechte Stellwände begrenzt sind und die jeweils im Bereich der Aussenkante der Bodenplatte in einer Entnahmeöffnung enden.

Derartige Vorrichtungen können nach Art von Konsolen an Möbeln, Stellwänden oder dergleichen eingesetzt werden, insbesondere aber als sogenannte Etagenplatten für Schaustellungsständer eingesetzt werden. Es sind plattenförmige Warenträger dieser Art, sogenannte Etagenplatten, bekannt (DE-U Nr. 7706490), bei denen auf dem Umfang verteilt Stellfächer aneinandergrenzend etwa tangential angeordnet sind. Damit ist für verhältnismässig voluminöse Gegenstände, insbesondere von Büchern, die eigene Standfestigkeit aufweisen, bereits eine Präsentation der vorderen beschrifteten Flächen möglich, jedoch wird dafür im gleichen Ausmass die anteilige Umfangsfläche benötigt. Die Nutzung dieser Umfangsfläche ist daher verhältnismässig eingeschränkt. Es besteht nun häufig der Wunsch, flache Gegenstände und insbesondere blattförmige Aufzeichnungsträger wie Post-, Gross- und Kunstkarten sowie auch Fotografien oder dergleichen derart schauzustellen, dass möglichst die gesamte für den Kauf solcher Gegenstände oder Aufzeichnungsträger erforderliche Bildfläche für den Betrachter sichtbar ist. Dazu ist es bekannt, in sogenannter Frontalpräsentation Verkaufsdrehständer vorwiegend aus Draht oder Blech einzusetzen. Auch sind flache Wandhänger für eine solche Frontalpräsentation eingesetzt worden. Bei diesen Verkaufsdrehständern oder Wandhängern sind jedoch die Aufzeichnungsträger in den einzelnen Aufnahme- oder Stellfächern nebeneinander und übereinander angeordnet, so dass diese Verkaufsdrehständer oder Wandhänger praktisch die gleiche Breite einnehmen müssen, die durch die nebeneinander angeordneten Aufzeichnungsträger vorgegeben ist. Die Flächenausnutzung solcher bekannter Vorrichtungen ist daher verhältnismässig schlecht.

Der Erfindung liegt die Aufgabe zugrunde, eine Vorrichtung der eingangs angegebenen Art zu schaffen, mit deren Hilfe es möglich ist, sowohl bei konsolenartiger Ausbildung als auch bei Ausbildung in Gestalt von sogenannten Etagenplatten an Drehständern eine wesentlich vergrösserte Flächenausnutzung, insbesondere eine Ausnutzung der in waagerechter Richtung zur Verfügung stehenden Breite zu erzielen und dabei die Stellsicherheit der Gegenstände einerseits wie auch die Entnehmbarkeit andererseits zu erleichtern und zu fördern. Insgesamt soll daher bei vollständiger Präsentation der gewünschten Bildflächen die Gebrauchsfähigkeit solcher Vorrichtungen für eine grösstmögliche Anzahl von Gegenständen oder Aufzeichnungsträgern verbessert werden.

Dies wird nach der Erfindung vor allem dadurch erreicht, dass die Seitenwände jeweils zweier Stellfächer in Richtung auf deren Entnahmeöffnungen derart einander nähernd verlaufen, dass die Stellfächer dieses Paares in ihrer Längserstrekkung einen Winkel einschliessen und ihre Entnahmeöffnungen nebeneinander liegen. Die beiden Stellfächer verlaufen daher von oben betrachtet in angenäherter V-Form. Dies bedeutet, dass die für die vollständige Schaustellung der Bildflächen dieser Gegenstände oder Aufzeichnungsträger erforderliche Breite der Vorrichtung ganz wesentlich herabgesetzt wird. Dieser Vorteil zeigt sich ganz besonders bei der Anordnung einer Mehrzahl derartiger V-förmig angeordneter Stellfächerpaare nebeneinander bzw. auf dem Umfang einer sogenannten Etagenplatte. Es hat sich gezeigt, dass im Vergleich zu der geschilderten ebenen Frontalpräsentation der Breitenbedarf für die gleiche Anzahl von zu präsentierenden Gegenständen bzw. Aufzeichnungsträgern bei vollständiger Sichtbarkeit der Bildfläche auf etwa 1 /5 gesenkt werden kann. Auch die Gegenständer oder Aufzeichnungsträger sind somit in angenäherter V-Form gegenüber dem Betrachter angeordnet, und es wird die Entnahmefähigkeit durch diese Anordnung verbessert, da während der Betrachtung die Gegenstände leicht erfasst und aus dem jeweiligen Stellfach leicht herausgezogen werden können. Dies gilt sowohl für die flächenartige Zusammenstellung der Stellfächer auf einer Präsentationswand wie auch bei ihrer Ausbildung als Etagenplatte für einen Verkaufsdrehständer oder dergleichen.

Nach einer Ausführungsform der Erfindung sind die einander zugewandten inneren Seitenwände der beiden einander zugeordneten Stellfächer jedes Stellfächerpaares in den Entnahmeöffnungen zugekehrten Längsabschnitt zu einem gemeinsamen einstückigen Wandabschnitt vereinigt. So ist es möglich, die Gegenstände nach vorn dicht zusammenzuführen, während sie nach hinten in der geschilderten V-Form auseinanderlaufen. Dies führt zu einer weiteren Vergrösserung der Flächenausnutzung wie auch insbesondere zu einer besonders günstigen Betrachtung und Entnehmbarkeit der präsentierten Gegenstände oder Aufzeichnungsträger. Zugleich wird eine besondere zweckmässige einfache Bauform erzielt. Dabei ist zweckmässig der einstückige Wandabschnitt keilförmig mit zu den Entnahmeöffnungen gerichtetem Scheitel ausgebildet. Diesem keilförmigen Wandabschnitt kann eine für die Präsentation einerseits und für die Entnahme andererseits besonders zweckmässige Gestalt gegeben werden.

In weiterer Ausgestaltung der Erfindung sind wenigstens die jeweils äusseren Seitenwände und damit der Verlauf der Stellfächer von den Entnahmeöffnungen ausgehend nach aussen bogenförmig gekrümmt. Neben der hierdurch geförderten Sichtbarkeit der Bildflächen der Gegenständer oder Aufzeichnungsträger und deren Standfestigkeitwird zwischen der jeweiligen äusseren Seitenwand und den Aufzeichnungsträgern ein zur Entnahmeöffnung hin offener trichterförmiger Freiraum geschaffen, der das Wiedereinstellen der Gegenstände oder Aufzeichnungsträger in das Stellfach wesentlich erleichtert, was insbesondere bei leichten biegsamen Aufzeichnungsträgern wie Postkarten, Fotografien oder dergleichen wesentlich ist.

In weiterer Ausgestaltung der Erfindung ist an den inneren Seitenwänden in jedem Stellfach wenigstens ein den eingestellten Gegenstand beaufschlagendes Blattfederelement gehalten, dessen freies Andrückende gegen den rückwärtigen Abschnitt der zugewandten äusseren Seitenwand gerichtet ist. Hierdurch wird am rückwärtigen Ende jedes Stellfachs und jeder äusseren Seitenwand eine reibschlüssige Sicherung der Gegenstände und insbesondere blattförmigen Aufzeichnungsträger erreicht, die auch die Entnahme einzelner Aufzeichnungsträger gegenüber einem eingestellten Stapel wesentlich fördert. Zugleich wird hierdurch im Zusammenwirken mit der bogenförmigen Ausgestaltung der Seitenwände und Stellfächer, dem keilförmigen Wandabschnitt und dem Blattfederelement die Bildung des trichterförmigen Freiraums gefördert, so dass Einstellen, Entnehmen und Wiedereinstellen insbesondere der blattförmigen Aufzeichnungsträger wesentlich erleichtert und gleichzeitig die sichere Halterung der Gegenstände und Aufzeichnungsträger im Stellfach verbessert wird. Für die sichere Funktion einerseits und eine einfache Fertigung und Montage andererseits ist es von Vorteil, wenn dabei die Blattfederelemente beider Stellfächer eines jeweiligen Stellfächerpaares als ein im wesentlichen V-förmiger gemeinsamer Federbauteil ausgebildet sind, der an seinem Scheitel am rückwärtigen Ende des keilförmigen Wandabschnitts derart gehalten ist, dass seine Schenkel unabhängig voneinander auslenkbar sind. Auf die im Stellfach untergebrachten Gegenstände und insbesondere blattförmigen Aufzeichnungsträger wird dadurch stets sicher unabhängig vom Füllzustand ein ausreichender Andruck über die Federschenkel erzielt. Dabei sind zweckmässig die Längskanten wenigstens der Schenkel des Federbauteils sanft abgewinkelt oder gekrümmt, um Beschädigungen der Aufzeichnungsträger weitestgehend zu vermeiden. Ferner ist es vorteilhaft, wenn wenigstens die Andrückenden der Schenkel des Federbauteils bzw. der Blattfederelemente mit einem Material mit erhöhtem Haftreibungskoeffizienten belegt oder beschichtet sind.

Eine sichere Funktion, vor allem aber eine einfache Bau- und Montageweise wird dadurch erreicht, dass der Scheitel des Federbauteils an einem am rückwärtigen Ende des keilförmigen Wandabschnitts angeformten Zapfen mit einer maulförmigen Ausformung selbstklemmend gehalten ist. Das gesamte Federbauteil lässt sich einfach herstellen und dann durch einfaches Aufstekken auf den Zapfen an der Vorrichtung montieren.

In weiterer Ausgestaltung der Erfindung sind die Schenkel und das Andrückende des Federbauteils derart bogenförmig gekrümmt, dass auch bei jeweils vollständig gefülltem Stellfach nur das Andrückende drückend an eingestellten Gegenständen anliegt. Hierdurch wird erreicht, dass stets eine sichere, jedoch keinen nachteiligen Widerstand gegen die Entnahme bildende Beaufschlagung der Gegenstände oder Aufzeichnungsträger erzielt wird. Dabei wird stets der geschilderte trichterförmige Freiraum für das Einstellen und Wiedereinstellen aufrechterhalten.

In weiterer Ausbildung der Erfindung ist jede äussere Seitenwand als niedriger Führungssteg auf der Bodenplatte ausgebildet, der in einem rückwärtigen Endabschnitt zur Bildung einer dem Andrückende des Federbauteils gegenüberliegenden Anlagefläche erhöht ist. Hierdurch wird zur Materialersparnis bei gleichzeitig vollständig sicherer Funktion die Ausdehnung der Seitenwände auf ein Mindestmass begrenzt und die freie Sichtbarkeit der zu betrachtenden Flächen der Aufzeichnungsträger verbessert, zugleich aber eine sichere Halterung der Aufzeichnungsträger im Steilfach durch die Federelemente bzw. den Federbauteil erreicht. Wenn dabei die die Entnahmeöffnungen bildenden vorderen Enden der äusseren Seitenwände bzw. Führungsstege trichterförmig nach aussen gekrümmt sind, wird das Einstellen bzw. Wiedereinstellen der Gegenstände oder Aufzeichnungsträger ganz wesentlich gefördert und erleichtert, insbesondere eine möglichstbeschädigungsfreie Bewegung in das Stellfach hinein auch bei robuster Behandlung in der Öffentlichkeit. Entnehmbarkeit, Einstellbarkeit und sichere Standfestigkeit der Gegenstände und Aufzeichnungsträger kann dadurch gefördert werden, dass die Bodenplatte im Bereich der Entnahmeöffnungen über den Scheitel des keilförmigen Wandabschnitts vorstehend abgerundet geformt ist. Dabei ist zweckmässig das vordere Ende (Scheitel) des keilförmigen Wandabschnitts gegenüber den vorderen Enden der äusseren Seitenwände bzw. Führungsstege zurückgesetzt. Auf diese Weise wird erreicht, dass die in die Stellfächer eingestellten Gegenstände und insbesondere blattförmigen Aufzeichnungsträger vor dem Scheitel des keilförmigen Wandabschnitts zusammentreffen, sich die nach vorn zeigenden Kanten der Aufzeichnungsträger also berühren, was die Präsentation und die Entnehmbarkeit fördert, insbesondere bei versetzter bzw. geschuppter Anordnung der Gegenstände bzw. Aufzeichnungsträger im Stellfach.

Die weiter obengeschilderte Förderung des Einstellens bzw. Wiedereinstellens der Gegenstände oder Aufzeichnungsträger durch die nach aussen gekrümmten Enden der äusseren Seitenwände bzw. Führungsstege kann dadurch weiter verstärkt werden, dass die oberen Kanten der Seitenwände bzw. Führungsstege zum Stellfach hin geneigt abgerundet sind. Es wird dadurch eine Art Zwangsführung der eingeschobenen Gegenstände bzw. blattförmigen Aufzeichnungsträger zum Stellfach hin erreicht.

Für eine sichere Einstellung und Halterung ist ferner die Tiefe der Stellfächer jeweils durch wenigstens einen, vorzugsweise verstell- und/oder versetzbaren, Endanschlag begrenzt. Dieser Endanschlag kann auf der Bodenplatte steckbar oder schwenkbar angeordnet sein, er kann auch im oberen Bereich jeweils einer Seitenwand als schwendbarer Anschlag ausgebildet sein. Zweckmässig ist dabei dieser Endanschlag zur Längserstreckung des Stellfachs derart geneigt, dass bei einer Vielzahl eingestellter blattförmiger Gegenstände bzw. Aufzeichnungsträger diese in Fachlängsrichtung stufenförmig versetzt zueinander stehen. Hierdurch wird also beim Einstellen gegen den Endanschlag zwangsläufig eine versetzte bzw. schuppenartige Anordnung der Gegenstände bzw. Aufzeichnungsträger erreicht, was im Zusammenwirken mit den geschilderten übrigen Anordnungen und Funktionen die Entnahme einzelner Gegenstände oder Aufzeichnungsträger ganz wesentlich fördert.

Ist eine Vorrichtung der hier geschilderten Art mit mehreren Paaren von einen Winkel einschliessenden Stellfächern versehen, so sind in weiterer Ausgestaltung der Erfindung die Stellfächerpaare zweckmässig sternförmig auf einer gemeinsamen Bodenplatte mit zum Umfanggerichteten Entnahmeöffnungen angeordnet. Hierdurch wird ein Träger bzw. eine sogenannte Etagenplatte für einen Verkaufsständer und insbesondere Verkaufsdrehständer geschaffen, die auf ihrem Umfang bei vollständiger Sichtbarkeit der Bildflächen der Gegenstände oder Aufzeichnungsträger eine ausserordentlich vergrösserte Sichtfläche bietet. Gegenüber der ebenen oder auf dem Umfang verteilten bekannten Frontalpräsentation wird dadurch die Stell- und Sichtfläche wenigstens angenähert auf das fünffache erhöht. Zweckmässig ist dabei die gemeinsame Bodenplatte den Aussenkonturen der Stellfächerpaare folgend ebenfalls sternförmig ausgebildet. Zwischen den Stellfächerpaaren bildet die Bodenplatte daher angenähert V-förmige Ausschnitte, was zu einer grossen Materialersparnis im Bereich der Bodenplatte führt und andererseits die Handhabung der Vorrichtung und insbesondere der Etagenplatte bei einem Verkaufsdrehständer wesentlich erleichtert.

In weiterer Ausgestaltung der Erfindung ist jeweils eines der Stellfächer des Stellfächerpaares bzw. der Stellfächerpaare gegenüber dem anderen Stellfach durch Fortsetzung der Seitenwände verlängert. Hierdurch ist es möglich, zumindest in einem Stellfach längere Gegenstände bzw. blattförmige Aufzeichnungsträger, z. B. Grosskarten, unterzubringen. Insbesondere auf einer Etagenplatte wird hierdurch eine grosse Raumausnutzung im _{"}toten" Flächenbereich der Bodenplatte erzielt. Nach einer anderen Ausführungsform ist es höchst zweckmässig, wenn in dem an die rückwärtigen Enden der Stellfächer anschliessenden Bereich der Bodenplatte durch auf ihr angeordnete Trennwände Vorratsfächer für die einzustellenden Gegenstände gebildet sind. Auch hier wird der _{"}tote" Flächenbereich der Bodenplatte oder Etagenplatte als Vorratsraum genutzt. Aus diesen Vorratsfächern lassen sich zum Auffüllen der Stellfächer leicht an Ort und Stelle weitere Gegenstände entnehmen und in die Stellfächer einbringen.

Zweckmässig sind bei allen Ausführungsformen die Bodenplatte, die Seitenwände bzw. Führungsstege, der keilförmige Wandabschnitt mit seinem Zapfen sowie die Trennwände aus transparentem Kunststoff geformt. Dies kann einstückig durch geeignete Formungsverfahren, z. B. im Spritzgussverfahren oder im Vakuumziehverfahren durchgeführt werden. Zusätzlich zu der geschilderten Bauweise wird hierdurch die Sichtbarkeit der Gegenstände auf deren Bildfläche in hohem Mass gefördert.

Die Vorrichtung nach der Erfindung kann mit einem Stellfächerpaar bzw. einer Vielzahl von Stellfächerpaaren mit einer ebenen Rückfläche ausgebildet sein, um dann einzeln oder in einer Mehrzahl auf geeigneten Stellschienen oder Stellwänden angeordnet zu werden. Es kann die Erfindung mit einer Vielzahl von Stellfächerpaaren jedoch mit grossem Vorteil zur Bildung sogenannter Etagenplatten verwendet werden, die dann durch zentrale Halterungseinrichtungen an einer Zentralsäule gehalten werden, z. B. nach Art einer Vorrichtung, wie sie in der US-A Nr. 4336759 des Anmelders dargestellt und beschrieben ist.

Weitere Merkmale, Einzelheiten und Vorteile der Erfindung ergeben sich aus den Ansprüchen und aus der nachfolgenden Beschreibung zweier Ausführungsbeispiele der Erfindung anhand der Zeichnung.

In der Zeichnung ist die Vorrichtung nach der Erfindung als sogenannte Etagenplatte für Verkaufsdrehständer dargestellt. Die Zeichnung gibt schematisch nur jeweils einen Umfangsabschnitt einer solchen gemäss der Erfindung ausgestalteten Etagenplatte wieder. Die Zeichnung ist jeweils rotationssymmetrisch zur gesamten Etagenplatte ergänzt zu denken.

Es zeigen in jeweils schaubildlicher Darstellung:
Fig. einen Umfangsabschnitt einer als Etagenplatte ausgebildeten Vorrichtung nach der Erfindung mit zwei Stellfächerpaaren in einer ersten Ausführungsform mit einem nach hinten verlängerten Stellfach,
Fig. 2 einen Umfangsabschnitt einer als Etagenplatte ausgestalteten Vorrichtung nach der Erfindung in einer zweiten Ausführungsform mit zwei Stellfächerpaaren, bei der auf den Innenraum der Bodenplatte Vorratsfächer gebildet sind.

Fig. 1 zeigt einen Umfangsabschnitt aus einer sogenannten Etagenplatte. Dabei sind zwei Paare von Stellfächern vorgesehen, nämlich jeweils ein Paar von Stellfächern 1 und 2. Diese Stellfächer 1 und 2 sind gebildet auf einer Bodenplatte 3 durch jeweils eine äussere Seitenwand 4 und jeweils eine innere Seitenwand 5 in noch zu beschreibender Ausgestaltung. Vorn enden die Stellfächer 1 und 2 jeweils im Bereich der Aussenkante der Bodenplatte 3, nämlich in den Ausführungsbeispielen auf deren Umfang, in einer Entnahmeöffnung 6.

Wie die Zeichnung zeigt, verlaufen die Seitenwände 4 und 5 jeweils zweier einander zugeordneter Stellfächer 1 und 2 in Richtung auf deren Entnahmeöffnungen 6 hin derart einander nähernd, dass die Stellfächer 1 und 2 jedes Paares in ihrer Längserstreckung einen Winkel einschliessen und ihre Entnahmeöffnungen 6 nebeneinander liegen. Die Stellfächer 1 und 2 bilden somit jeweils ein V mit zu den Entnahmeöffnungen gerichtetem Scheitel dieses Winkels. Die Seitenwände 4 und 5 und damit der Verlauf der Stellfächer 1 und 2 sind von den Entnahmeöffnungen 6 nach hinten ausgehend nach aussen bogenförmig gekrümmt, wie die Zeichnung für beide Ausführungsbeispiele nach Fig. 1 und 2 deutlich zeigt.

Die einander zugewandten inneren Seitenwände 5 jedes Stellfächerpaares 1 und 2 sind im den Entnahmeöffnungen 6 zugekehrten Längsabschnitt zu einem gemeinsamen einstückigen, keilförmig ausgebildeten Wandabschnitt 7 vereinigt, dessen Scheitel zu den Entnahmeöffnungen 6 gerichtet ist. Ferner ist an den inneren Seitenwänden in jedem Stellfach wenigstens ein den eingestellten Gegenstand beaufschlagendes Blattfederelement gehalten. Die Blattfederelemente beider Stellfächer 1 und 2 sind jeweils als ein im wesentlichen V-förmiger gemeinsamer Federbauteil 8 ausgebildet, der an seinem Scheitel am rückwärtigen Ende des keilförmigen Wandabschnitts 7 derart gehalten ist, dass seine Schenkel 8a und 8b unabhängig voneinander auslenkbar sind. Dazu ist der Scheitel des Federbauteils 8 an einem am rückwärtigen Ende des keilförmigen Wandabschnitts 7 angeformten Zapfen 9 mit einer maulförmigen Ausformung 8c selbstklemmend gehalten. Die freien Andrückenden der Schenkel 8a und 8b sind gegen den rückwärtigen Abschnitt der zugeordneten äusseren Seitenwand 4 gerichtet, wie die Zeichnung deutlich zeigt. Die Schenkel 8a und 8b mit ihrem jeweiligen Andrückende sind derart bogenförmig gekrümmt, dass auch bei jeweils vollständig gefülltem Stellfach 1 bzw. 2 nur das Andrückende drückend an eingestellten Gegenständen anliegt. Zweckmässig sind dabei die Längskanten der Federbauteilschenkel 8a und 8b leicht abgewinkelt oder gekrümmt, um Beschädigungen an den eingestellten Gegenständen zu vermeiden. Das Andrückende wird zweckmässig durch eine einwärts gerichtete Kröpfung gebildet. Wenigstens die Andrückenden der Schenkel 8a und 8b, in der Praxis in der Regel jedoch der gesamte Federbauteil 8 sind zweckmässig mit einem Material belegt oder beschichtet, das einen grossen Kraftreibungskoeffizienten aufweist.

Wie die Zeichnung ferner zeigt, ist jede äussere Seitenwand 4 als niedriger Führungssteg auf der Bodenplatte 3 ausgebildet, der nur in einem rückwärtigen Endabschnitt 4a zur Bildung einer dem Andrückende der Federbauteilschenkel 8a und 8b gegenüberliegenden Anlagefläche erhöht ist. Der obere Kantenverlauf der äusseren Seitenwände 4 kann den jeweiligen Anwendungsfällen entsprechend gewählt werden, um grösstmögliche Materialersparnis mit bestmöglicher Funktion zu vereinigen.

Die die Entnahmeöffnungen 6 bildenden vorderen Enden der äusseren Seitenwände 4 bzw. ihrer Führungsstege sind trichterförmig nach aussen gekrümmt, wie bei 10 ersichtlich ist, wobei die oberen Kanten der Seitenwände 4 bzw. von deren Führungsstegen in diesem Bereich gerundet zur Bodenplatte hin auslaufen. Zweckmässig sind die oberen Kanten der Seitenwände 4 und deren Führungsstege zum Stellfach 1 bzw. 2 hin jeweils geneigt abgerundet.

Wie ebenfalls die Zeichnung deutlich wiedergibt, ist die Bodenplatte 3 im Bereich 3a der Entnahmeöffnungen 6 über den Scheitel des keilförmigen Wandabschnitts 7 vorstehend abgerundet geformt. Es istferner das vordere Ende, nämlich der Scheitel, des keilförmigen Wandabschnitts 7 gegenüber den vorderen Enden 10 der äusseren Seitenwände 4 bzw. von deren Führungsstegen zurückgesetzt, so dass sich im vorderen Bereich oberhalb des Bereichs 3a der Bodenplatte eingestellte Gegenstände mit ihren Kanten berühren können.

Durch die geschilderte Anordnung und die geschilderten Krümmungen der Stellfächer wird erreicht, dass eingestellte blattförmige Gegenstände wie Postkarten-und dergleichen einerseits innen am Endabschnitt 4a der Seitenwände 4 und andererseits am Scheitel des keilförmigen Wandabschnitts 7 anliegen, so dass sich zu den vorderen gekrümmten Enden 10 hin eine trichterförmige Öffnung bildet, die das Einstellen bzw. Wiedereinstellen solcher blattförmiger Gegenstände bzw. Aufzeichnungsträger erleichtert.

Die Tiefe der Stellfächer 1 und 2 ist bei dem Ausführungsbeispiel in Fig. 1 durch einen nur schematisch wiedergegebenen Endanschlag 11 begrenzt, der in Fig. 1 beim vorderen Stellfach 2 sichtbar ist. Dieser Endanschlag 11 ist in geeigne₋ ter Weise verstell- und/oder versetzbar auf der Bodenplatte 3 gehalten, z. B. durch einen Schwenkzapfen oder durch Steckzapfen, und er ist ferner zweckmässig zur Längserstreckung des Stellfachs 1 und 2 derart geneigt, dass bei einer Vielzahl eingestellter blattförmiger Gegenstände diese in Fachlängsrichtung stufenförmig versetzt zueinander stehen, also in sogenannter geschuppter Anordnung.

Bei dem Ausführungsbeispiel nach Fig. 1 ist jeweils eines der Stellfächer, nämlich jeweils das Stellfach 2, des Stellfächerpaares 1 und 2 gegenüber dem anderen Stellfach 1 durch Fortsetzung der Seitenwände verlängert, so dass sich ein verlängerter Stellfachabschnitt 12 bildet. Nach Entnahme oder Fortschwenken des Endanschlags 11 können in das jeweilige Stellfach 2 somit längere Gegenstände eingestellt werden.

Die Ausführungsform nach Fig. 2 entspricht in ihrer Ausbildung der Stellfächer und der Stellfächerpaare mit ihren Bauteilen der gemäss Fig. 1, es sind somit die gleichen Bezugszeichen an den entsprechenden Bauteilen vorgesehen.

Bei der in Fig. 2 dargestellten Etagenplatte sind jedoch in dem an die rückwärtigen Enden der Stellfächer 1 und 2 anschliessenden Bereich der Bodenplatte 3 durch auf dieser angeordnete Trennwände 13 Vorratsfächer 14 für einzustellende Gegenstände gebildet.

Bei beiden Ausführungsformen nach Fig. 1 und 2 ist die gemeinsame Bodenplatte 3 den Aussenkonturen der Stellfächerpaare 1, 2 folgend ebenfalls sternförmig ausgebildet, wie den Zeichnungsfiguren zu entnehmen ist. Zwischen den Stellfächerpaaren weist somit die Bodenplatte 3 jeweils angenähert V-förmige Ausschnitte auf, deren Scheitel zur Mitte der Etagenplatte gerichtet sind.

Mit Ausnahme der Federbauteile 8 können die gesamten Bauteile der Etagenplatte bzw. der Stellfächerpaare aus transparentem Kunststoff geformt sein. Insbesondere bei der Ausbildung der erfindungsgemässen Vorrichtung als Etagenplatten und in Verbindung mit der gewählten Bauform kann eine erhebliche Materialersparnis erreicht werden.

Wie die Beschreibung der Bauform der Stellfächerpaare anhand der dargestellten Ausführungsbeispieledeutlich macht, istes durch entsprechende Gestaltung des rückwärtigen Teils der Steilfächerpaare möglich, in Abweichung von der dargestellten Form einer Etagenplatte ein Stellfächerpaar bzw. mehrere Stellfächerpaare konsolenartig mit ebener Rückfläche auszubilden, um geeignete ebene Wände oder Stellflächen bzw. Ständer mit solchen konsolenartigen Ausbildungen der Vorrichtung nach der Erfindung zu bestücken.

Die geschilderten Ausführungsbeispiele und die letzte geschilderte Ausführungsmöglichkeit zeigen, dass durch die erfindungsgemässe V-förmige Anordnung von Stellfächerpaaren bei vollständiger Präsentation der Sichtfläche der einzustellenden Gegenstände eine ausserordentlich grosse Verringerung der erforderlichen rückwärtigen Anbringungsfläche erzielt wird oder, mit anderen Worten, gegenüber der ebenen Frontalpräsentation eine wesentliche Vergrösserung der Sichtfläche erreicht wird.

## Patentansprüche

1. Vorrichtung zur Schaustellung von flachen Gegenständen, insbesondere blattförmigen Aufzeichnungsträgern, mit einer waagerechten Bodenplatte (3) und wenigstens zwei nach oben offenen, zur aufrechten Aufnahme der Gegenstände dienenden, langgestreckten Stellfächern, die durch jeweils zwei seitliche auf der Bodenplatte angeordnete senkrechte Seitenwände (4, 5) begrenztsind unddiejeweils im Bereich derAussenkante der Bodenplatte in einer Entnahmeöffnung (6) enden, dadurch gekennzeichnet, dass die Seitenwände (4, 5) jeweils zweier Stellfächer (1, 2) in Richtung auf deren Entnahmeöffnungen (6) derart einander nähernd verlaufen, dass die Stellfächer (1, 2) dieses Paares in ihrer Längserstreckung einen Winkel einschliessen und ihre Entnahmeöffnungen nebeneinander liegen.

2. Vorrichtung nach Anspruch 1, dadurch gekennzeichnet, dass die einander zugewandten inneren Seitenwände (4) der beiden einander zugeordneten Stellfächer (1, 2) im den Entnahmeöffnungen (6) zugekehrten Längsabschnitt zu einem gemeinsamen einstückigen Wandabschnitt (7) vereinigt sind.

3. Vorrichtung nach Anspruch 2, dadurch gekennzeichnet, dass der einstückige Wandabschnitt (7) keilförmig mitzu den Entnahmeöffnungen (6) gerichtetem Scheitel ausgebildet ist.

4. Vorrichtung nach einem der Ansprüche 1 bis 3, dadurch gekennzeichnet, dass wenigstens die jeweils äusseren Seitenwände (5) und damit der Verlauf der Stellfächer (1, 2) von den Entnahmeöffnungen (6) ausgehend nach aussen bogenförmig gekrümmt sind.

5. Vorrichtung nach einem der Ansprüche 1 bis 4, dadurch gekennzeichnet, dass an den inneren Seitenwänden (4) in jedem Stellfach (1, 2) wenigstens ein den eingestellten Gegenstand beaufschlagendes Blattfederelement (8a, 8b) gehalten ist, dessen freies Andrückende gegen den rückwärtigen Abschnitt (4a) der zugeordneten äusseren Seitenwand (4) gerichtet ist.

6. Vorrichtung nach Anspruch 5, dadurch gekennzeichnet, dass die Blattfederelemente beider Stellfächer (1, 2) als ein im wesentlichen V-förmiger gemeinsamer Federbauteil (8) ausgebildet sind, der an seinem Scheitel (8c) am rückwärtigen Ende des keilförmigen Wandabschnitts (7) derart gehalten ist, dass seine Schenkel (8a, 8b) unabhängig voneinander auslenkbar sind.

7. Vorrichtung nach Anspruch 6, dadurch gekennzeichnet, dass der Scheitel (8c) des Federbauteils (8) an einem am rückwärtigen Ende des keilförmigen Wandabschnitts (7) angeformten Zapfen (9) mit einer maulförmigen Ausformung selbstklemmend gehalten ist.

8. Vorrichtung nach den Ansprüchen 6 und 7, dadurch gekennzeichnet, dass die Schenkel (8a, 8b) und das Andrückende des Federbauteils (8) derart bogenförmig gekrümmt sind, dass auch bei jeweils vollständig gefüllten Stellfach (1, 2) nur das Andrückende drückend an eingestellten Gegenständen anliegt.

9. Vorrichtung nach einem der Ansprüche 1 bis 8, dadurch gekennzeichnet, dass jede äussere Seitenwand (4) als niedriger Führungssteg auf der Bodenplatte (3) ausgebildet ist, der in einem rückwärtigen Endabschnitt (4a) zur Bildung einer dem Andrückende des Federbauteils (8a, 8b) gegenüberliegenden Anlagefläche erhöht ist.

10. Vorrichtung nach einem der Ansprüche 1 bis 9, dadurch gekennzeichnet, dass die die Entnahmeöffnungen (6) bildenden vorderen Enden (10) der äusseren Seitenwände (4) bzw. Führungsstege trichterförmig nach aussen gekrümmt sind.

11. Vorrichtung nach einem der Ansprüche 1 bis 10, dadurch gekennzeichnet, dass die Bodenplatte (3) im Bereich der Entnahmeöffnungen (6) über den Scheitel des keilförmigen Wandabschnitts (7) vorstehend abgerundet geformt ist (3a).

12. Vorrichtung nach einem der Ansprüche 1 bis 11, dadurch gekennzeichnet, dass das vordere Ende (Scheitel) des keilförmigen Wandabschnitts (7) gegenüber den vorderen Enden (10) der äusseren Seitenwände bzw. Führungsstege (4) zurückgesetzt ist.

13. Vorrichtung nach einem der Ansprüche 1 bis 12, dadurch gekennzeichnet, dass die oberen Kanten der Seitenwände (4) bzw. Führungsstege zum Stellfach (1, 2) hin geneigt abgerundet sind.

14. Vorrichtung nach einem der Ansprüche 1 bis 13, dadurch gekennzeichnet, dass die Tiefe der Stellfächer (1, 2) jeweils durch wenigstens einen, vorzugsweise verstell- und/oder versetzbaren, Endanschlag (11) begrenzt ist.

15. Vorrichtung nach Anspruch 14, dadurch gekennzeichnet, dass der Endanschlag (11) zur Längserstreckung des Stellfachs (1, 2) derart geneigt ist, das bei einer Vielzahl eingestellter blattförmiger Gegenstände diese in Fachlängsrichtung stufenförmig versetzt zueinander stehen.

16. Vorrichtung nach einem der Ansprüche 1 bis 15 mit mehreren Paaren von einen Winkel einschliessenden Stellfächern (1, 2), dadurch gekennzeichnet, dass die Stellfächerpaare (1, 2) sternförmig auf einer gemeinsamen Bodenplatte (3) mit zum Umfang gerichteten Entnahmeöffnungen (6) angeordnet sind.

17. Vorrichtung nach Anspruch 16, dadurch gekennzeichnet, dass die gemeinsame Bodenplatte (3) den Aussenkonturen der Steilfächerpaare (1, 2) folgend ebenfalls sternförmig ausgebildet ist.

18. Vorrichtung nach einem der Ansprüche 1 bis 17, dadurch gekennzeichnet, dass jeweils eines (2) der Stellfächer (1, 2) des Stellfächerpaares bzw. der Stellfächerpaare gegenüber dem anderen Stellfach (1) durch Fortsetzung der Seitenwände (4, 5) verlängert ist.

19. Vorrichtung nach einem der Ansprüche 1 bis 17, dadurch gekennzeichnet, dass in dem an die rückwärtigen Enden der Stellfächer (1, 2) anschliessenden Bereich der Bodenplatte (3) durch auf ihr angeordnete Trennwände (13) Vorratsfächer (14) für einzustellende Gegenstände gebildet sind.

20. Vorrichtung nach einem der Ansprüche 1 bis 19, dadurch gekennzeichnet, dass die Bodenplatte (3, 3a), die Seitenwände bzw. Führungsstege (4, 5), der keilförmige Wandabschnitt (7) mit seinem Zapfen (9) sowie Trennwände (13) aus transparentem Kunststoff geformt sind.

## Claims

1. Apparatus for the display of flat articles, particularly sheet-like date carriers, with a substantially horizontal bottom plate (3) and at least two upwardlyopen longitudinally-extending compartments, serving for upright receipt of the articles, which compartments are each defined by two substantially vertical side walls (4, 5) arranged on the bottom plate and which each end in a withdrawal opening (6) in the region of the outer edge of the bottom plate, characterized in that the lateral walls (4,5) of each of the two compartments (1, 2) approach one another in the direction toward their withdrawal openings (6), so that the compartments (1, 2) of this pair enclose an angle in their longitudinal direction and their withdrawal openings are located near one another.

2. Apparatus according to Claim 1, characterized in that the mutually-facing inner side walls (4) of the two associated compartments (1, 2) are united, in the longitudinal portion facing the withdrawal openings (6), into a common one-piece wall portion (7).

3. Apparatus according to Claim 2, characterized in that the one-piece wall portion (7) is wedge-shaped, with its apex facing toward the withdrawal openings (6).

4. Apparatus according to any of Claims 1 to 3, characterized in that at least the outer side walls (5) and this the shape of the compartiments (1, 2) are arcuately curved outwardly from the withdrawal openings (6).

5. Apparatus according to any of Claims 1 to 4, characterized in that at least one flat spring element (8a, 8b) is mounted on the inner side walls (4) in each compartment (1, 2), for acting upon the articles located therein, and its free pressing end is directed against the rear portion (4a) of the associated outer side wall (4).

6. Apparatus according to Claim 5, characterized in that the flat spring elements of both compartments (1, 2) are formed as a substantially V-shaped common spring part (8), which is so mounted at its apex (8c), atthe rearward end of the wedge-shaped wall portion (7), that its legs (8a, 8b) are deflectable independently of one another.

7. Apparatus according to Claim 6, characterized in that the apex (8c) of the spring part (8) is self-clampingly held on a pin (9) with a mouth- shaped formation, at the rear end of the wedge-shaped wall portion (7).

8. Apparatus according to Claims 6 and 7, characterized in that the legs (8a, 8b) and the pressing end of the spring part (8) are arcuately curved so that, with a completely filled compartment (1,2), only the pressing end compresses the inserted articles.

9. Apparatus according to any of Claims 1 to 8, characterized in that each outer side wall (4) is formed as a lower guide web on the bottom plate (3), which is raised at a rear end portion (4a) to form an abutment surface opposite the pressing ends of the spring element (8a, 8b).

10. Apparatus according to any of Claims 1 to 9, characterized in that the front ends (10) of the outer side walls (4) or the guide webs forming the withdrawal openings (6) are curved outwardly in funnel-like manner.

11. Apparatus according to any of Claims 1 to 10, characterized in that the bottom plate (3) is rounded in the region of the withdrawal openings (6) so as to project beyond the apex of the wedge-shaped wall portion (7).

12. Apparatus according to Claims 1 to 11, characterized in that the front end (apex) of the wedge-shaped wall portion (7) is offset rearwardly relative to the front ends (10) of the outer side walls or guide webs (4).

13. Apparatus according to any of Claims 1 to 12, characterized in that the upper edges of the side walls (4) or guide webs are rounded and inclined towards the compartments (1,2).

14. Apparatus according to any of Claims 1 to 13, characterized in that the depth of the compartments (1, 2) is limited by at least one preferably adjustable and/or interchangeable end abutment (11).

15. Apparatus according to Claim 14, characterized in that the end abutment (11 ) is inclined to the longitudinal direction of the compartment (1, 2), so that, with a plurality of sheet-like articles therein, these are mutually off-set in a stepped manner in the longitudinal direction of the compartment.

16. Apparatus according to any of Claims 1 to 15, with a plurality of pairs of compartments (1, 2) each including an angle, characterized in that the pairs of compartments (1, 2) are arranged in a star formation, on a common bottom plate (3), with their withdrawal openings (6) directed toward the periphery.

17. Apparatus according to Claim 16, characterized in that the common bottom plate (3) is also made in star formation, so as to follow the outer contours of the pairs of compartments (1, 2).

18. Apparatus according to any of Claims 1 to 17, characterized in that one (2) of the compartments (1, 2) of the pair of compartments, or the pairs of compartments, is formed longer than the other compartment (1), by extension of the side walls (4, 5).

19. Apparatus according to any of Claims 1 to 17, characterized in that in the region of the bottom plate (3), a supply compartment (14) for insertable articles is formed by partition walls (13) arranged upon it, following the rearward ends of the compartments (1, 2).

20. Apparatus according to any of Claims 1 to 19, characterized in that the bottom plates (3, 3a), the side or guide webs (4, 5), the wedge-shaped wall portion (7) with its pin (9), as well as the partition walls (13), are formed of transparent plastics material.

## Revendications

1. Dispositif pour la présentation d'objets plats, en particulier d'articles supports d'enregistrement en forme de feuilles, comprenant une plaque de fond horizontale (3) et au moins deux cases de présentoir de forme allongée, ouvertes vers le haut, servant à recevoir les objets posés debout, qui sont chacune limitées par deux parois latérales verticales (4, 5), disposées sur la plaque de fond et se terminant chacune, dans la région du bord extérieur de la plaque de fond, par une ouverture (6) de prélèvement, caractérisé en ce que les parois latérales (4, 5) de chacune de deux cases de présentoir (1, 2) sont disposées pour se rapprocher l'une de l'autre, du côté de leurs ouvertures de prélèvement (6) de telle façon que les cases (1,2) de cette paire font un certain angle entre elles dans leur longueur et que leurs ouvertures de prélèvement (6) sont situées côte à côte.

2. Dispositif selon la revendication 1, caractérisé en ce que les parois latérales intérieures (4), tournées l'une vers l'autre, des deux cases (1, 2) appariées sont réunies, dans la partie de leur longueur adjacente aux ouvertures (6) de prélèvement, pour former une partie de paroi commune (7) qui est d'une seule pièce.

3. Dispositif selon la revendication 2, caractérisé en ce que la partie de paroi (7) d'une pièce a la forme d'un coin, dont le sommet est dirigé vers les ouvertures (6) de prélèvement.

4. Dispositif selon l'une des revendications 1 à 3, caractérisé en ce qu'au moins chacune des parois latérales extérieures (5), et par suite le tracé des cases (1, 2), est incurvé vers l'extérieur en forme d'arc, en partant des ouvertures (6) de prélèvement.

5. Dispositif selon l'une des revendications 1 à 4, caractérisé en ce qu'au moins un élément de lame de ressort (8a, 8b) sollicitant l'objet en place, est maintenu dans chaque case (1,2) du côté de la paroi latérale intérieure (4), l'extrémité libre de cet élément destiné à exercer une force de pressage étant dirigée vers la partie arrière (4a) de la paroi latérale extérieure (4) correspondante.

6. Dispositif selon la revendication 5, caractérisé en ce que les éléments de lame de ressort des deux cases de présentoir (1, 2) sont formés d'une partiede structure de ressort (8) commune, essentiellement en forme de V, qui est maintenue par son sommet (8c) à l'extrémité arrière de la partie de paroi (7) en forme de coin, de telle façon que ses branches (8a, 8b) peuvent être déviées indépendamment l'une de l'autre.

7. Dispositif selon la revendication 6, caractérisé en ce que le sommet (8c) de la partie de structure de ressort (8) est maintenue avec autoserrage, grâce à une déformation en forme de pince, par un téton (9) formé à l'extrémité arrière de la partie de paroi (7) en forme de coin.

8. Dispositif selon les revendications 6 et 7, caractérisé en ce que les branches (8a, 8b) et l'extrémité libre, destinée au pressage de la partie de structure de ressort (8), sont incurvées en forme d'arc de façon que, même avec une case de présentoir (1,2) complètement remplie, seule leur extrémité de pressage s'appuie avec pression contre les objets placés dans la case.

9. Dispositif selon l'une des revendications 1 à 8, caractérisé en ce que chaque paroi latérale extérieure est constituée sous forme d'une membrure de guidage inférieure sur la plaque de fond (3), cette membrure étant rehaussée dans sa partie d'extrémité arrière pour former une surface d'appui en regard de l'extrémité de pression d'application de la partie de structure de ressort (8a, 8b).

10. Dispositif selon l'une des revendications 1 à 9, caractérisé en ce que les extrémités avant (10), formant les ouvertures de prélèvement (6) des parois latérales extérieures (4) ou membrures de guidage, sont incurvées vers l'extérieur en forme d'entonnoir.

11. Dispositifselon l'une des revendications 1 à 10, caractérisé en ce que la plaque de fond (3) présente un arrondi (3a) qui avance dans la région des ouvertures (6) de prélèvement, au-delà du sommet de la partie de paroi (7) en forme de coin.

12. Dispositif selon l'une des revendications 1 à 11, caractérisé en ce que l'extrémité avant (sommet) de la partie de paroi (7) en forme de coin est en retrait par rapport aux extrémités avant (10) des parois latérales extérieures ou membrures de guidage (4).

13. Dispositif selon l'une des revendications 1 à 12, caractérisé en ce que les bords supérieurs des parois latérales (4) ou membrures de guidage, inclinés en direction de la case de présentoir (1, 2), sont arrondis.

14. Dispositif selon l'une des revendications 1 à 13, caractérisé en ce que la profondeur de chacune des cases de présentoir (1, 2) est limitée par au moins une butée d'extrémité (11), de préférence réglable et/ou décalable.

15. Dispositif selon la revendication 14, caractérisé en ce que la butée d'extrémité (11 ) servant à modifier la longueur de la case de présentoir (1, 2) est placée obliquementdefaçon que lorsqu'une multiplicité d'objets en forme de feuilles sont mis en place, ceux-ci soient décalés de façon échelonnée les uns par rapport aux autres dans le sens de la longueur de la case.

16. Dispositif selon l'une des revendications 1 à 15, comportant plusieurs paires de cases de présentoir (1, 2) faisant entre elles un certain angle, caractérisé en ce que les paires de cases (1,2) sont disposées en étoile sur une plaque de fond commune (3), avec des ouvertures de prélèvement (6) dirigées vers la périphérie.

17. Dispositif selon la revendication 16, caractérisé en ce que la plaque de fond commune (3) est également constituée en étoile, en suivant les contours extérieurs des paires de cases de présentoir (1,2).

18. Dispositif selon l'une des revendications 1 à 17, caractérisé en ce qu'une (2) des cases (1,2) de la paire ou de chacune des paires de cases de présentoir est plus longue que l'autre case (1 ) du fait d'un allongement de ses parois latérales (4, 5).

19. Dispositif selon l'une des revendications 1 à 17, caractérisé en ce que, dans la région de la plaque de fond (3) qui est adjacente aux extrémités arrière des cases (1,2), des compartiments de réserve (14) pour des objets à placer sont formés par des cloisons séparatrices (13) disposées sur la plaque de fond.

20. Dispositif selon l'une des revendications 1 à 19, caractérisé en ce que la plaque de fond (3, 3a), les parois latérales ou membrures de guidage (4, 5), la partie de paroi (7) en forme de coin avec son téton (9) ainsi que les cloisons séparatrices (13) sont formées en matière synthétique transparente.
